# EUROPÄISCHE PATENTSCHRIFT

(11) **EP 1 197 168 B1**
(45) Veröffentlichungstag und Bekanntmachung des Hinweises auf die Patenterteilung: **24.01.2007**
(21) Anmeldenummer: 01810918.1
(22) Anmeldetag: 21.09.2001
(51) Int. Cl.: A47C 3/026

(54) **Lagerung für einen Sitz**
Mounting for a seat
Palier pour une chaise

(30) Priorität: 12.10.2000 CH 20112000
(43) Veröffentlichungstag der Anmeldung: 17.04.2002
(73) Patentinhaber: Vitra Patente AG, 4132 Muttenz (CH)
(72) Erfinder: Bräuning, Egon, 79576 Weil am Rhein (DE)
(74) Vertreter: Ullrich, Gerhard

(56) Entgegenhaltungen:
- WO-A-00/24296
- WO-A-90/14031
- DE-A- 4 400 395
- DE-C- 754 407
- US-A- 3 863 982

## Beschreibung

### Anwendungsgebiet der Erfindung

Die vorliegende Erfindung bezieht sich auf eine Lagerung für einen Sitz, insbesondere einen Stuhl, ist aber auch für Hocker, einzelne Sitze an einer Bank oder fest montierte Sitze in Transportmitteln oder z.B. in Stadien oder Parks geeignet. Speziell befasst sich die Erfindung mit einer Sitzlagerung, die eine in alle Richtungen oder in definierte Richtungen abgefederte Pendelbewegung des Sitzes ermöglicht. Derartige Sitzgelegenheiten folgen der Körperhaltung des Benutzers und vermitteln über die Abfederung des Sitzpolsters hinaus ein mehr schwingendes, freieres Sitzgefühl.

### Stand der Technik

Lagerungen für Sitze sind in vielfältiger Konstruktion bekannt. Insbesondere für Arbeitsstühle bildet die Höhenverstellbarkeit und die Abfederung der Rückenlehne heutigen Standard (s. beispielsweise WO 98/16140). Viele Stühle sind mit einer Synchronmechanik ausgestattet, wodurch mit einer Bewegung der Rückenlehne eine simultane, synchrone Bewegung der Sitzfläche folgt. Die Höhenverstellung wird zumeist durch eine Gasfeder bewirkt, während für die Synchronmechaniken Schraubenfedern, Gasfedern, Torsionsstäbe oder Kombinationen davon eingesetzt werden (z.B. US 5,417,473; EP 0 839 478 A1; WO 00/22961). Aus der WO 90/14031 ist eine Mechanik bekannt, wo der Sitzträger auf einem Kugelgelenk sitzt, so dass der Sitz gedreht und geneigt werden kann. Mittels einer Sperre lässt sich die eingestellte Drehstellung und Neigung arretieren. Zur Abfederung der Sitzbewegung nach vorn setzt man auch Gummikörper ein, die mit zunehmender Belastung der Sitzvorderkante zwischen einem feststehenden Gestellteil und dem beweglichen Sitzträger zusammen gedrückt werden (s. beispielsweise US 3,863,982; US 4,890,886).

Die für die vorliegende Erfindung relevanten Stuhlmechaniken erlauben eine in alle Richtungen abgefederte Pendelbewegung des Sitzes. Derartige Stühle, Hocker u.ä. tendieren in Richtung der Körperneigung bzw. Schwerpunktverlagerung des Benutzers und erweitern den Bewegungsfreiraum über die Abfederung des Sitzpolsters hinaus, so dass ein pendelndes Sitzgefühl entsteht. Zu diesem Zweck wurde die Mittelsäule des Sitzes horizontal geteilt und ein radial umlaufender Gummiring eingefügt (s. CH 685 848; DE 43 01 734 A1) oder ein flächiges Gummikissen zwischen der geteilten Mittelsäule angeordnet (s. CH 678 388; US 5,024,485). Diese Konstruktionen vermitteln entweder kaum den gewünschten Pendeleffekt oder aber der Benutzer fühlt eine gewisse Instabilität bzw. bei der Auslenkung alsbald eine härter spürbare Begrenzung der an sich gewollten Beweglichkeit.

Die FR 2 514 303 offenbart aus dem Maschinenbau, insbesondere von der Motorenlagerung, eine Anordnung zur Vibrationsabsorption, um die Erschütterungen auf das Gestell zu vermindern. Hierzu wird zwischen der Vibrationsquelle und der Gestellseite ein Dämpfungsglied mit einer eingefügten, quasi isolierenden Elastomerschicht angeordnet. Abgesehen davon, dass dieses Dämpfungsglied aus einem völlig anderen Fachgebiet, eine grundsätzlich verschiedene Aufgabe hat - im Vergleich zur Lagerung eines Sitzes -, ist ein solches Dämpfungsglied für die Lagerung eines pendelnden Sitzes nicht geeignet.

Aus der DE 754 407 ist eine auf dem Untergestell angeordnete Sitzlagerung mit einem unteren Umfassungskörper bekannt, der einen Gummikern umschliesst. Der flanschartige Aussenrand des Umfassungskörpers ist an der Sitzplattenunterseite montiert.

Eine weitere Sitzlagerung beinhaltet die WO 00/24296 A1.

Beide Sitzlagerungen lassen wenig Möglichkeiten, die Lagerung für verschiedene Stuhlkonstruktionen einzusetzen.

### Aufgabe der Erfindung

Angesichts der bisher noch unvollkommen wirksamen Lagerungen für einen Sitz mit pendelnder Bewegungsfreiheit, liegt der hiesigen Erfindung die Aufgabe zugrunde, eine derartige, in der Wirkung sowie in der Lebensdauer verbesserte Lagerung vorzuschlagen. Hierbei kommt es auch darauf an, die Lagerung als Serienartikel effizient herstellen und in verschiedene Sitze einbauen zu können.

### Übersicht über die Erfindung

Die Lagerung für einen Sitz, der auf einem Untergestell ruht, besitzt ein am Untergestell angeordnetes Federelement. Das Federelement ist in einem Umfassungskörper positioniert und erlaubt die elastische Bewegung des Umfassungskörpers in der horizontalen Ebene. Der Umfassungskörper ist mit dem Sitz verbunden oder bildet einen Teil davon. Das Federelement ist zuoberst auf einer axialen Säule des Untergestells, nämlich auf einer ausfahrbaren, axial wirksamen Feder, in Gestalt einer Gasfeder, zuoberst auf einem aus dieser Gasfeder axial ausfahrbaren Gestänge angeordnet. Das Federelement besitzt einen elastischen Aussenmantel, z.B. einen Gummikörper, wobei das Federelement und der Umfassungskörper einen Axialdurchgang aufweisen. Das Federelement besteht aus einem inneren, vorzugsweise metallischen Kern und dem darauf angeordneten elastischen Aussenmantel. Der Kern besitzt eine Öffnung, vorzugsweise einen Axialdurchgang, zur Aufnahme der Säule. Der Umfassungskörper weist einen unteren, topfförmigen Teil auf, in welchem das Federelement sitzt. Der radiale, äussere Umfang des Aussenmantels des Federelements hat im wesentlichen eine zylindrische Form mit obiger und unterer Reduktion im Durchmesser.

Die nachfolgenden Merkmale stellen vorteilhafte Ausführungsformen der Erfindung dar: Das Federelement ist oben von einer oberen Formhälfte eingespannt. Die obere Formhälfte ist mit dem Umfassungskörper verbunden. An der oberen Formhälfte ist der Sitz befestigt. Der Kern ist fest mit dem Aussenmantel verbunden.

In der oberen Formhälfte ist koaxial zur die Gasfeder bildenden Mittelsäule ein Durchbruch zur Betätigung eines Auslösestössels der Gasfeder vorhanden. Der Axialdurchgang verengt sich konisch. Der Durchbruch in der oberen Formhälfte weist eine definierte Geometrie, z.B. ein Langloch, auf. Der interne Kern des Federelements besitzt eine Verlängerung, die in den Durchbruch ragt und darin geführt wird, womit die Beweglichkeit des Sitzes limitiert wird.

Die besonderen Vorteile der erfindungsgemässen Lagerung resultieren aus der Erfüllung der obigen Aufgabenstellung, d.h. den erreichten funktionalen und wirtschaftlichen Verbesserungen für den Benutzer sowie den konstruktiven und ökonomischen Effekten für den Hersteller.

### Kurzbeschreibung der beigefügten Zeichnungen

Es zeigen:
- Figur 1:: einen herkömmlichen Stuhl in Frontansicht;
- Figur 2A:: die Ansicht gemäss Figur 1 mit schematisch dargestellter Beweglichkeit des Sitzes;
- Figur 2B:: die Draufsicht auf den Stuhl gemäss Figur 2A als Bewegungsschema;
- Figur 3:: die erfindungsgemässe Sitzlagerung in einer *ersten Ausführungsform* mit einem Federelement in einer *ersten Variante,* im Stuhl gemäss Figur 1, in Explosivansicht;
- Figur 4A:: die Sitzlagerung *erster Ausführungsform* mit dem Federelement der *ersten Variante* gemäss Figur 3, im montierten Zustand, in Ruhestellung, als Teilschnitt;
- Figur 4B:: die Anordnung gemäss Figur 4A in maximaler seitlicher Neigung;
- Figur 5A:: die Sitzlagerung in der *ersten Ausführungsform* gemäss Figur 4A mit einem Federelement in einer *zweiten Variante* mit Neigungsbegrenzung, in Ruhestellung, als Teilschnitt;
- Figur 5B:: die Anordnung gemäss Figur 5A in maximaler seitlicher Neigung;
- Figur 6A:: das Federelement der *ersten Variante* aus der Sitzlagerung gemäss den Figuren 4A und 4B, im Vertikalschnitt;
- Figur 6B:: das Federelement der *zweiten Variante* aus der Sitzlagerung gemäss den Figuren 5A und 5B, im Vertikalschnitt;
- Figur 7A:: einen weiteren herkömmlichen Stuhl, in Seitenansicht;
- Figur 7B:: den Stuhl gemäss Figur 7A, in Frontansicht;
- Figur 8:: die erfindungsgemässe Sitzlagerung in einer *zweiten Ausführungsform,* mit dem Federelement der *ersten Variante,* im Stuhl gemäss Figur 7A, in Explosivansicht;
- Figur 9A:: die Anordnung gemäss Figur 8 im montierten Zustand, in Ruhestellung, als Teilschnitt; und
- Figur 9B:: die erfindungsgemässe Sitzlagerung in der *zweiten Ausführungsform,* mit dem Federelement der *zweiten Variante,* in der Anordnung gemäss Figur 9A, mit Neigungsbegrenzung, in Ruhestellung, als Teilschnitt.

### Ausführungsbeispiele

Anhand der beigefügten Zeichnungen erfolgt nachstehend die detaillierte Beschreibung mehrerer Ausführungsbeispiele der erfindungsgemässen Sitzlagerung.

### Figur 1

Der Stuhl besteht aus einem Untergestell **1,** hier ein herkömmlicher Stemenfuss, von dem sich zentral eine Mittelsäule **2** in die Höhe erstreckt. Die Mittelsäule **2** kann eine unveränderbare Stütze sein oder eine axial wirkende Feder, z.B. eine Schraubenfeder, eine Gasfeder oder eine Federkombination davon enthalten. Auf die Mittelsäule **2** ist der Sitz **3 -** hier in Form einer Sitzschale - aufgesetzt, in welcher der Benutzer Platz findet. Der Sitz könnte auch als etwa winkelförmiges Gebilde oder als Platte auf einem Hocker ausgebildet sein.

### Figuren 2A und 2B

Hier ist der Zweck der Erfindung schematisch dargestellt, nämlich eine Lagerung für einen Sitz, darunter auch einen Stuhl, zu schaffen, dessen Sitz eine Pendelbewegung in der horizontalen Ebene, aus einer Ruhestellung **0**, in allen Richtungen **R1** bis **RX** erlaubt, wobei die Maximalbewegung aus der Ruhestellung **0** mit dem Neigungswinkel α definiert wird. Für bestimmte Anwendungen lassen sich die möglichen Richtungen **R1** bis **RX** - z.B. nur seitlich oder von vorn nach hinten - konstruktiv festlegen, wie später beschrieben wird.

### Figur 3

Vorhanden sind das Untergestell **1,** die Mittelsäule **2 -** typischerweise eine Gasfeder - und ein schalenförmiger Sitz **3**. Zu sehen ist ferner eine rohrförmige Gasfederabdeckung **20** sowie eine zylindrische Stösselverlängerung **21**. Zur Betätigung der Gasfeder **2** gehört ein unter dem Sitz **3** montierter Auslösehebel **22.** Die Lagerung in einer *ersten Ausführungsform* besteht aus einem Federelement **4** in seiner *ersten Variante,* einem unteren, topfartigen Umfassungskörper **5** sowie einem oberen Formteil **6,** hier in Gestalt einer Deckplatte, die zum Befestigen auf der Oberseite des Bodens des Sitzes **3** bestimmt ist. Schliesslich ist eine das obere Formteil **6** abdeckende Sitzpolsterplatte **30** vorgesehen. Das Federelement **4** ist im groben Prinzip zylindrisch mit oben und unten im Durchmesser verringerten Partien **40,41,** einer Mittelpartie **42,** einem Aussenmantel **43,** einem Kern **44** sowie mit einem Axialdurchgang **45,** wobei letzterer durch den Kern **44** verläuft.

### Figur 4A

Bei der Lagerung der *ersten Ausführungsform* wird, im eingebauten Zustand, das Federelement **4** *erster Variante* über die untere Partie **41** und die Mittelpartie **42** im Prinzip formschlüssig vom Topfteil **50** des Umfassungskörpers **5** aufgenommen. Die obere Partie **40** wird im Prinzip formschlüssig von dem komplementär konturierten, unterseitigen Formkragen **60** des oberen Formteils **6** umschlossen. Das Federelement **4** steckt mit seinem Axialdurchgang **45** auf der oben konisch endenden Gasfeder **2**, auf deren Auslösestössel **23** axial die Stösselverlängerung **21** aufgesetzt ist, welche aus dem Axialdurchgang **45** nach oben herausragt, so dass der Auslösehebel **22** darauf liegt. Im plattenförmigen Formteil **6** ist im Umkreis der austretenden Stösselverlängerung **21** eine Aussparung **61** vorhanden, welche bei Pendelbewegung in allen Richtungen **R1** bis **RX** Freiraum gewährt. Der Umfassungskörper **5** besitzt über dem Topfteil **50** einen nach aussen weisenden horizontalen Flansch **51**, auf dem der über den Formkragen **60** hinausragende Ringflansch **62** des Formteils **6** aufliegt und sich noch weiter nach aussen mit seinem Aussenrand **63** erstreckt. Der Formkragen **60** ragt in das Topfteil **50** hinein. Flansch **51** und darauf aufliegender Ringflansch **62** sind miteinander verbunden, z.B. verschraubt. Der Aussenrand **63** ist mit dem schalenförmigen Sitz **3** verbunden, z.B. ebenfalls verschraubt. Die Sitzschale **3** unterfasst das zwischen dem Umfassungskörper **5** und dem oberen Formteil **6** eingespannte Federelement **4.**

### Figur 4B

Bei einer Auslenkung des Sitzes **3** aus der Ruhestellung **0** bis zum maximal möglichen Neigungswinkel α wird der elastische Aussenmantel **43** des Federelements **4** zeitweilig in seiner Einspannung, bei Entwicklung eines zunehmenden Federwiderstandes, verformt. Die Auslenkung geschieht durch Krafteinwirkung, nämlich Gewichtsverlagerung, des Benutzers.

### Figuren 5A und 5B

Bei der Lagerung der *ersten Ausführungsform* ist, in Abweichung zum vorherigen Figurenpaar 4A und 4B, ein Federelement **4** in einer *zweiten Variante* eingesetzt. Hier ist der Kern **44** als Kernfortsatz **440** nach oben axial verlängert und ragt damit in die Aussparung **61** hinein. Bei einer Auslenkung des Sitzes **3** aus der Ruhestellung **0** schlägt bei dem maximal möglichen Neigungswinkel α der Kernfortsatz **440** gegen den Rand der Aussparung **61.** Mit der geometrischen Gestalt der Aussparung **61,** im Zusammenspiel mit der Dimension des Kernfortsatzes **440,** lässt sich der maximal mögliche Neigungswinkel α definieren oder es lassen sich Bewegungsrichtungen bestimmen, z.B. nur nach der Seite oder nur von vorn nach hinten. Dies ist mit einer entsprechend langlochförmigen Aussparung **61** erreichbar. Auch andere Bewegungsmuster in Kreuz- oder Diagonalform könnte man auf solche Weise bilden.

### Figuren 6A und 6B

Komplementär zur konisch oben endenden Mittelsäule **2** - zumeist die Gasfeder - ist der Axialdurchgang **45** des Federelements **4** ebenfalls konisch. Zur Optimierung der Bewegungscharakteristik hat es sich als vorteilhaft gezeigt, den Kern **44** im Federelement **4** im Bereich der Mittelpartie **42** als Radialwulst **441** auszuweiten. Damit kann bei höherer Auslenkung aus der Ruhestellung **0** sich Material des elastischen Aussenmantels **43** auf der Radialwulst **441** abstützen und einen höheren Federwiderstand entwickeln. Bei dem Federelement **4** *erster Variante* (gemäss Figur 6A) endet der Kern **44** mit der oberen Partie **40** des Aussenmantels **43.**

Ein Federelement **4** *zweiter Variante* (gemäss Figur 6B) mit einem Kernfortsatz **440** wird vorgesehen, wenn man eine Begrenzung der Pendelbewegung des Sitzes **3** bis zu einem maximal zulässigen Neigungswinkel α oder nach einem bestimmten Bewegungsmuster erreichen will. Der elastische Aussenmantel **43** könnte z.B. aus einer speziell geeigneten Gummimischung bestehen, während der Kern **44** vorzugsweise metallisch ist.

### Figuren 7A bis 9B

Hier wird die erfindungsgemässe Sitzlagerung in einer *zweiten Ausführungsform* dargestellt. Bei diesem Stuhl sind wiederum ein Untergestell **1**, eine Mittelsäule **2 -** vorzugsweise eine Gasfeder -, ein Sitz **3,** das Federelement **4,** der untere Umfassungskörper **5'** und ein oberes Formteil **6'** vorgesehen. Die Besonderheit besteht hier, dass das obere Formteil **6'** nicht durch eine separate Platte, sondern durch eine entsprechend konturierte Ausnehmung **60'** im Sitzträger **6'** gebildet wird. Die Ausnehmung **60'** umschliesst die obere Partie **40** des Federelements **4** äquivalent zum Formkragen **60**. Im Sitzträger **6'** ist erneut die Aussparung **61'** vorgesehen. Der Umfassungskörper **5'** ist mit seinem oberen Rand in die Ausnehmung **60'** eingesetzt, wird vom Sitzträger **6'** umschlossen und ist mit diesen, quasi das Federelement **4** nahezu einkapselnd verbunden. Die Aussparung **61'** gewährt die Bewegungsfreiheit als Auslenkung aus der Ruhelage **0.**

Bei Verwendung eines Federelements **4** der *ersten Variante* (gemäss Figur 6A), wie es die Anordnung in der Figur 9A aufweist, ist die Beweglichkeit des auf der Mittelsäule **2** ruhenden Sitzes **3** quasi unlimitiert. Setzt man ein Federelement **4** der *zweiten Variante* (gemäss Figur 6B) mit dem Kernfortsatz **440** ein, wie die Anordnung in Figur 9B zeigt, ist die zuvor beschriebene Limitierung der Bewegung erreichbar (vgl. Figuren 5A und 5B).

## Patentansprüche

1. Lagerung für einen Sitz **(3),** der auf einem Untergestell **(1)** ruht, mit einem am Untergestell (1) angeordneten Federelement (4), wobei
a) das Federelement **(4)** in einem Umfassungskörper **(5,5';6,6')** positioniert ist und dessen elastische Bewegung in der horizontalen Ebene erlaubt;
b) der Umfassungskörper **(5,5';6,6')** mit dem Sitz **(3)** verbunden ist oder einen Teil davon bildet;
c) das Federelement **(4)** zuoberst auf einer axialen Säule **(2)** des Untergestells, nämlich auf einer ausfahrbaren, axial wirksamen Feder **(2),** in Gestalt einer Gasfeder **(2),** zuoberst auf einem aus dieser Gasfeder **(2)** axial ausfahrbaren Gestänge angeordnet ist;
d) das Federelement (**4**) einen elastischen Aussenmantel (**43**), insbesondere einen Gummikörper, besitzt;
e) das Federelement **(4)** und der Umfassungskörper **(5,5';6,6')** einen Axialdurchgang **(45;61,61')** aufweisen;
f) das Federelement **(4)** aus einem inneren, vorzugsweise metallischen Kern **(44)** und dem darauf angeordneten elastischen Aussenmantel **(43)** besteht;
g) der Kern **(44)** eine Öffnung **(45),** vorzugsweise einen Axialdurchgang **(45),** zur Aufnahme der Säule **(2)** besitzt, **dadurch gekennzeichnet, dass**
h) der Umfassungskörper **(5,5';6,6')** einen unteren, topfförmigen Teil **(5,5')** aufweist, in welchem das Federelement **(4)** sitzt; und
i) der radiale, äussere Umfang des Aussenmantels **(43)** des Federelements **(4)** im wesentlichen eine zylindrische Form mit obiger und unterer Reduktion im Durchmesser hat.

2. Lagerung nach Anspruch 1**, dadurch gekennzeichnet, dass**
a) das Federelement **(4)** oben von einer oberen Formhälfte **(6,6')** eingespannt ist;
b) die obere Formhälfte **(6,6')** mit dem Umfassungskörper **(5,5')** verbunden ist; und
c) an der oberen Formhälfte **(6,6')** der Sitz **(3)** befestigt ist.

3. Lagerung nach zumindest einem der Ansprüche 1 und 2, **dadurch gekennzeichnet, dass** der Kern **(44)** fest mit dem Aussenmantel **(43)** verbunden ist.

4. Lagerung nach zumindest einem der Ansprüche 2 bis 3, **dadurch gekennzeichnet, dass**
a) in der oberen Formhälfte **(6,6'),** koaxial zur die Gasfeder bildenden Mittelsäule **(2)**, ein Durchbruch **(61,61')** zur Betätigung eines Auslösestössels **(23)** der Gasfeder **(2)** vorhanden ist; und
b) der Axialdurchgang **(45)** sich konisch verengt.

5. Lagerung nach Anspruch 4, **dadurch gekennzeichnet, dass**
a) der Durchbruch **(61,61')** in der oberen Formhälfte **(6,6')** eine definierte Geometrie, z.B. ein Langloch, aufweist; und
b) der interne Kern **(44)** des Federelements **(4)** eine Verlängerung **(440)** besitzt, die in den Durchbruch **(61,61')** ragt und darin geführt wird, womit die Beweglichkeit des Sitzes **(3)** limitiert wird.

## Claims

1. A mounting for a seat **(3)** which rests on an underframe **(1),** having a spring element **(4)** arranged on the underframe **(1);**
a) the spring element **(4)** is positioned in a casing **(5,5';6,6')** and allows the latter to move elastically in the horizontal plane;
b) the casing **(5,5';6,6')** is connected to the seat **(3)** or forms a part thereof;
c) the spring element **(4)** is arranged at the top of an axial column **(2)** of the underframe **(1)**, namely on an extensible, axially acting spring **(2)** in the form of a pneumatic spring **(2)**, at the top of a push rod axially extensible out of this pneumatic spring **(2)**;
d) the spring element (4) has an elastic outer sleeve (43), which especially is a rubber body;
e) the spring element (4) and the casing (5,5';6,6') have an axial through-passage (45;61,61');
f) the spring element (4) comprises an inner, preferably metallic core (44) and the elastic outer sleeve (43), which is arranged thereon;
g) the core (44) has an opening (45), preferably an axial through-passage (45), for accommodating the column (2), **characterised in that**
h) the casing (5,5';6,6') has a bottom, cup-like part (5,5') in which the spring element (4) is seated; and
i) the radial, outer circumference of the outer sleeve **(43)** of the spring element (4) is essentially of cylindrical shape with a top and bottom reduction in diameter.

2. The mounting according to Claim 1, **characterised in that**
a) the spring element (4) is restrained at the top by a top molding (6,6');
b) the top molding (6,6') is connected to the casing (5,5'); and
c) the seat (3) is fastened on the top molding (6,6').

3. The mounting according to at least one of Claims 1 and 2, **characterised in that** the core (44) is fixed to the outer sleeve (43).

4. The mounting according to at least one of Claims 2 to 3, **characterised in that**
a) provided in the top molding **(6,6'),** coaxially with the pneumatic-spring-forming central column **(2),** is a through-opening **(61,61')** for the purpose of actuating the triggering push rod (23) of the pneumatic spring (2); and
b) the axial through-passage (45) narrows conically.

5. The mounting according to Claim 4, **characterised in that**
a) the through-opening (61,61') in the top molding (6,6') has a defined geometry, e.g. a slot; and
b) the internal core (44) of the spring element (4) has an extension (440) which projects into the through-opening (61,61') and is guided therein, as a result of which the moveability of the seat (3) is limited.

## Revendications

1. Support pour un siège (3) qui repose sur un bâti inférieur (1), comprenant un élément de ressort (4) disposé sur le bâti inférieur (1), dans lequel
a) l'élément de ressort (4) est positionné dans un corps d'enceinte (5,5';6,6') et permet son mouvement élastique dans le plan horizontal ;
b) le corps d'enceinte (5,5';6,6') est connecté au siège (3) ou forme une partie de ce dernier;
c) l'élément de ressort (4) est disposé tout en haut sur une colonne axiale (2) du bâti inférieur, à savoir sur un ressort (2) déployable actif axialement, en forme de ressort pneumatique (2), tout en haut sur une tringle déployable axialement depuis ce ressort pneumatique (2);
d) l'élément de ressort (4) possède une enveloppe extérieure élastique (43), notamment un corps en caoutchouc;
e) l'élément de ressort (4) et le corps d'enceinte (5,5';6,6') présentent un passage axial (45;61,61');
f) l'élément de ressort (4) se compose d'un noyau interne de préférence métallique (44) et de l'enveloppe extérieure élastique (43) disposée pardessus;
g) le noyau (44) possède une ouverture (45), de préférence un passage axial (45), pour recevoir la colonne (2), **caractérisé en ce que**
h) le corps d'enceinte (5,5';6,6') présente une partie inférieure en forme de pot (5,5') dans laquelle repose l'élément de ressort (4); et
i) la périphérie radiale extérieure de l'enveloppe extérieure (43) de l'élément de ressort (4) a essentiellement une forme cylindrique avec une réduction de diamètre en haut et en bas.

2. Support selon la revendication 1, **caractérisé en ce que**
a) l'élément de ressort (4) est serré en haut par une moitié moulée supérieure (6,6');
b) la moitié moulée supérieure (6,6') est connectée au corps d'enceinte (5,5') et
c) le siège (3) est fixé sur la moitié moulée supérieure (6,6').

3. Support selon au moins l'une quelconque des revendications 1 et 2, **caractérisé en ce que** le noyau (**44**) est connecté fixement à l'enveloppe extérieure (43).

4. Support selon au moins l'une quelconque des revendications 2 à 3, **caractérisé en ce que**
a) dans la moitié moulée supérieure (6,6'), coaxialement à la colonne centrale (2) formant le ressort pneumatique, il est prévu un orifice (61,61') pour l'actionnement d'un poussoir de déclenchement (23) du ressort pneumatique (2); et
b) le passage axial (45) se rétrécit coniquement.

5. Support selon la revendication 4, **caractérisé en ce que**
a) l'orifice (61,61') présente, dans la moitié moulée supérieure (6,6'), une géométrie définie, par exemple un trou oblong; et
b) le noyau interne (44) de l'élément de ressort (4) possède un prolongement (440) qui pénètre dans l'orifice (61,61') et qui y est guidé, ce qui limite la mobilité du siège (3).
